# EUROPÄISCHE PATENTSCHRIFT

(11) **EP 1 848 919 B1**
(45) Veröffentlichungstag und Bekanntmachung des Hinweises auf die Patenterteilung: **16.03.2011**
(21) Anmeldenummer: 06706362.8
(22) Anmeldetag: 23.01.2006
(51) Int. Cl.: F21V 7/00

(54) **EINBAULEUCHTE**
RECESSED LIGHT
DISPOSITIF D'ECLAIRAGE

(30) Priorität: 02.02.2005 DE 102005004868
(43) Veröffentlichungstag der Anmeldung: 31.10.2007
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR
(86) Internationale Anmeldenummer: PCT/EP2006/000558
(87) Internationale Veröffentlichungsnummer: WO 2006/081961

(56) Entgegenhaltungen:
- EP-A- 0 638 764
- EP-A- 0 750 159
- DE-A1- 3 249 401
- DE-A1- 3 737 324
- DE-U1- 20 313 905
- DE-U1- 29 710 475

## Beschreibung

Die Erfindung betrifft eine Einbauleuchte gemäß dem Oberbegriff des Anspruchs 1.

Einbauleuchten sind aus dem Stand der Technik in vielfältiger Form bekannt. Unter anderem sind "Dark-Light-Leuchten" bekannt, bei denen Leuchtmittel und Reflektor so zueinander angeordnet sind, dass das Leuchtmittel ab einem bestimmten Betrachtungswinkel weder direkt noch spiegelnd auf dem Reflektor zu sehen ist und somit keine Blendwirkung entfalten kann. Diese Vermeidung eines Blendeffekts führt jedoch auch dazu, dass der Deckenbereich eines auf diese Weise beleuchteten Raums weitgehend unbeleuchtet bleibt und die vom Menschen als natürlich empfundene Beziehung zwischen Lichtquelle und beleuchtetem Bereich verloren geht, da nicht erkennbar ist, von welcher Lichtquelle das Licht stammt.

Eine Einbauleuchte der eingangs genannten Art, welche neben einem Direktlicht-Austrittsbereich auch einen Diffuslicht-Austrittsbereich besitzt und welche beispielsweise in der deutschen Patentanmeldung DE 103 60 947.4 beschrieben ist, vermeidet die erwähnten Nachteile unter Schaffung eines beleuchtungstechnisch warmen Raumklimas, da im Direktlicht-Austrittsbereich nach dem "Dark-Light-Prinzip" gearbeitet werden kann, wobei gleichzeitig der nicht blendende Diffuslicht-Austrittsbereich für die Abgabe von Streulicht sorgt, welches in der Leuchtdichte so gewählt werden kann, dass keine Blendwirkung auftritt. Durch den Diffuslicht-Austrittsbereich ist somit immer eine sichtbare Markierung der Lichtquelle gewährleistet, was trotz der Verwendung des Dark-Light-Prinzips im Direktlicht-Austrittsbereich zu einer als angenehm empfundenen Raumstimmung mit guter Lichtatmosphäre führt.

Einbauleuchten, wie sie in der DE 103 60 947.4 beschrieben sind, werden üblicherweise mit Kompaktleuchtstofflampen betrieben, was zur Folge hat, dass hier für spezielle Anwendungen, die eine besonders intensive Beleuchtung erfordern, keine ausreichende Leuchtdichte erzielt werden kann.

Dokument EP-A-0 638 764 offenbart eine als Langfeldleuchte ausgebildete Einbauleuchte mit einem Gehäuse und einer Halterung zur Befestigung in einer Einbaufläche, einer Leuchtmittelfassung zur Halterung eines Leuchtmittels und einen Direktlichtreflektor mit einer in Beleuchtungsrichtung gelegenen, einen Direktlicht-Austrittsbereich definierenden Direktlichtreflektoröffnung. Seitlich neben der Direktlichtreflektoröffnung ist ein Diffuslicht-Austrittsbereich vorgesehen, wobei der Direktlichtreflektor eine seitliche Öffnung besitzt, so dass das Leuchtmittel den Diffuslicht-Austrittsbereich beaufschlagen kann. Der Direktlichtreflektor ist so ausgebildet, dass er zugleich auch einen Kopfreflektor bildet, welcher dazu geeignet ist, vom Leuchtmittel entgegen der Beleuchtungsrichtung ausgesandtes Licht in die Beleuchtungsrichtung umzulenken.

Die DE 297 10 475 U offenbart eine Einbauleuchte mit einem Direktlichtreflektor, welcher unterhalb der Lichtquelle angeordnet ist und dessen unterer Rand den Abschluss der gesamten Leuchte bildet, und einem Kopfreflektor, welcher oberhalb der Lichtquelle angeordnet ist. Das Licht der Lichtquelle wird durch den Kopfreflektor nach außen oder auf den Direktlichtreflektor geleitet.

Eine Aufgabe der vorliegenden Erfindung besteht darin, eine Einbauleuchte gemäß DE 103 60 947.4 derart weiterzubilden, dass sowohl der Direktlicht-Austrittsbereich als auch der Diffuslicht-Austrittsbereich mit einem jeweils gewünschten, nicht zu starken und nicht zu schwachen Lichtanteil beaufschlagt werden.

Diese Aufgabe wird erfindungsgemäß durch die Merkmale des Anspruchs 1 gelöst.

Es wird erfindungsgemäß unter Beibehaltung sämtlicher Vorteile einer Einbauleuchte gemäß DE 103 60 947.4 erreicht, dass ein Großteil des von einem Leuchtmittel abgegebenen Lichts einerseits direkt und andererseits über den zusätzlichen Kopfreflektor in den Innenraum des Direktlichtreflektors gelenkt wird, so dass es letztlich aus dem Direktlicht-Austrittsbereich der Einbauleuchte als Direktlicht austreten kann. Die in den Innenraum des Direktlichtreflektors gelangende Lichtmenge wird dabei durch den Kopfreflektor gegenüber einer Einbauleuchte gemäß DE 103 60 947.4 deutlich erhöht, was dazu führt, dass auch die Leuchtdichte auf den direkt beleuchteten Flächen deutlich vergrößert wird. Es stellt sich also eine intensivere Beleuchtung mit stärker ausgeprägten Kontrasten und stärkerer Schattenbildung ein, wobei diese Wirkungen in erster Linie durch den erfindungsgemäß vorgesehenen zusätzlichen Kopfreflektor erreicht werden.

Ferner ist von Vorteil, dass der Kopfreflektor dafür sorgt, dass ein Großteil des auf ihn auftreffenden Lichts direkt, d.h. ohne weitere Reflexion an den Innenflächen des Direktlichtreflektors, zum Direktlicht-Austrittsbereich gelangen kann, so dass die zu beleuchtenden Flächen letztlich zu einem wesentlichen Teil direkt über den Kopfreflektor beleuchtet werden. Dies führt dazu, dass die reflektierenden Innenflächen des Direktlichtreflektors weniger hell wirken, wodurch der auf die Innenflächen des Direktlichtreflektors zurückgehende Blendeffekt zusätzlich reduziert wird.

Bei geschickter und nachfolgend noch konkret erläuterter Anordnung des Kopfreflektors kann gleichzeitig erreicht werden, dass noch ein ausreichend großer Lichtanteil zum Diffuslicht-Austrittsbereich gelangt, so dass dieser in nicht blendender Weise die Position der Einbauleuchte signalisieren kann.

Insgesamt ergibt sich eine ungewöhnlich gute, gleichmäßige Lichtverteilung über die gesamte über den Direktlicht-Austrittsbereich zu beleuchtende Fläche bei trotzdem angenehmer Raumstimmung und guter Lichtatmosphäre. Erreicht wird dies durch die intensive Beleuchtung über den Direktlicht-Austrittsbereich und die Abgabe einer zusätzlichen Streulichtmenge über den Diffuslicht-Austrittsbereich.

Die erfindungsgemäßen Vorteile lassen sich besonders gut dann realisieren, wenn der Kopfreflektor eine konkave, sich zum Leuchtmittelbereich hin öffnende Form besitzt. Konkret kann der Kopfreflektor beispielsweise als Parabolreflektor ausgebildet werden.

Hinsichtlich der Positionierung von Leuchtmittelbereich, Direktlichtreflektor und Kopfreflektor existieren erfindungsgemäß verschiedene Möglichkeiten. Bevorzugt ist es jedoch, wenn der Leuchtmittelbereich auf der dem Direktlicht-Austrittsbereich abgewandten Seite der rückwärtigen Öffnung des Direktlichtreflektors angeordnet ist, so dass der Leuchtmittelbereich letztlich zwischen der rückwärtigen Öffnung des Direktlichtreflektors und dem Kopfreflektor zu liegen kommt. In diesem Fall gelangt aus dem Leuchtmittelbereich abgegebenes Licht zum Kopfreflektor und wird von dort über die rückwärtige Öffnung des Direktlichtreflektors in dessen Innenraum gelenkt.

Der Kopfreflektor wird erfindungsgemäß grundsätzlich so klein wie möglich ausgeführt. Konkret ist es möglich, die Erstreckung des Kopfreflektors in einer parallel zur Ebene des Direktlicht-Austrittsbereichs verlaufenden Richtung kleiner zu wählen als den Durchmesser der rückwärtigen Öffnung des Direktlichtreflektors. Der Kopfreflektor sollte aber gleichzeitig das im Leuchtmittelbereich vorhandene Leuchtmittel zumindest weitestgehend übergreifen, weshalb es von Vorteil ist, wenn die Erstreckung des Kopfreflektors in einer parallel zur Ebene des Direktlicht-Austrittsbereichs verlaufenden Richtung größer ist als die Längserstreckung des Leuchtmittelbereichs oder des Leuchtmittels in einer ebenfalls parallel zur Ebene des Direktlicht-Austrittsbereichs verlaufenden Richtung.

Bevorzugt ist es, wenn der Leuchtmittelbereich zumindest im Wesentlichen innerhalb des Kopfreflektors angeordnet ist, da auf diese Weise erreicht wird, dass das vom Leuchtmittel abgegebene Licht zu einem sehr großen Anteil direkt auf den Kopfreflektor auftrifft und von dort in den Innenraum des Direktlichtreflektors gelangen kann.

Vorteilhaft ist es, wenn der Direktlicht-Austrittsbereich und der Diffuslicht-Austrittsbereich von einem gemeinsamen Leuchtmittel beaufschlagt werden, da auf diese Weise für den Diffuslicht-Austrittsbereich kein separates Leuchtmittel vorgesehen werden muss.

In einem den Direktlichtreflektor und/oder den Kopfreflektor umgebenden Gehäusebereich kann ein Zusatzreflektor vorgesehen werden, welcher insbesondere durch die Innenflächen des Gehäuses gebildet ist. Über diesen Zusatzreflektor wird dann in erster Linie der Diffuslicht-Austrittsbereich beaufschlagt, zu einem geringeren Anteil kann jedoch auch der Direktlicht-Austrittsbereich über den Zusatzreflektor beaufschlagt werden. Bei einer derartigen Anordnung strahlt das Leuchtmittel zum einen Direktlicht direkt über den Direktlichtreflektor und indirekt über den Kopfreflektor in die eigentliche Beleuchtungsrichtung und zum anderen aber auch zum Zusatzreflektor, welcher das auf ihn auftreffende Licht zumindest teilweise zum Diffuslicht-Austrittsbereich lenkt. Der Zusatzreflektor kann entweder spiegelnd oder diffus reflektieren, wobei im erstgenannten Fall im Bereich des Diffuslicht-Austrittsbereichs noch eine Umwandlung von direkt reflektiertem Licht im Streulicht erfolgen sollte.

Die erfindungsgemäß vorgesehene Leuchtmittelfassung kann insbesondere zur Halterung einer Halogenlampe, einer Halogenhochdrucklampe oder einer anderen punktförmigen Lichtquelle ausgelegt sein, da sich mit einem derartigen Leuchtmittel eine besonders hohe Beleuchtungsstärke bzw. ein besonders hoher Lichtstrom erzielen lässt.

Erfindungsgemäß wird auf der dem Kopfreflektor abgewandten Seite des Leuchtmittelbereichs eine Streuscheibe angeordnet. Diese Streuscheibe erstreckt sich bevorzugt parallel zur Ebene des Direktlicht-Austrittsbereichs. Sie kann insbesondere zwischen Leuchtmittelbereich und rückwärtiger Öffnung des Direktlichtreflektors angeordnet werden.

Die Erstreckung der Streuscheibe in einer parallel zur Ebene des Direktlicht-Austrittsbereichs verlaufenden Richtung ist vorteilhafterweise ungefähr genauso groß wie die entsprechende Erstreckung des Kopfreflektors.

Die Streuscheibe ist erfindungsgemäß sowohl vom Kopfreflektor als auch von der rückwärtigen Öffnung des Direktlichtreflektors beabstandet angeordnet, wobei diese Abstände zwischen 0,5 cm und 3 cm betragen können. Hierdurch wird erreicht, dass ein zwar vergleichsweise geringer, jedoch ausreichend großer Lichtmengenanteil nicht in den Innenraum des Direktlichtreflektors gelangt, sondern vielmehr zum Diffuslicht-Austrittbereich gelenkt werden kann.

Die erfindungsgemäß vorgesehene Streuscheibe bewirkt, dass das vom Kopfreflektor in Richtung des Innenraums des Direktlichtreflektors reflektierte Licht durch die Streuscheibe hindurch treten muss. Weiterhin muss auch dasjenige Licht durch die Streuscheibe hindurch treten, welches vom Leuchtmittel direkt und ohne Reflexion am Kopfreflektor in den Innenraum des Direktlichtreflektors gelangt. Dies führt dazu, dass sich das durch die Streuscheibe hindurch tretende Licht besonders gleichmäßig über den Direktlicht-Austrittsbereich verteilt und so letztlich unter Reduzierung der Leuchtdichte des Leuchtmittels für eine gleichmäßige Beleuchtung der mit Licht zu beaufschlagenden Flächen sorgt. Gleichzeitig kann die Streuscheibe aufgrund ihrer lichtleitenden und/ oder reflektierenden Eigenschaften dafür sorgen, dass auch Licht zu dem vorstehend bereits erwähnten Zusatzreflektor gelangt, welches dann letztlich für eine Beaufschlagung des Diffuslicht-Austrittsbereichs verantwortlich ist.

Besonders bevorzugt ist es, wenn die Streuscheibe als UV-Filter ausgebildet wird. Da letztlich das gesamte, aus dem Direktlicht-Austrittsbereich austretende Licht zuerst durch die Streuscheibe gelangen muss, sorgt bereits die Streuscheibe für eine ausreichende UV-Filterung, so dass es nicht mehr nötig ist, eine im Direktlicht-Austrittsbereich vorgesehene Abdeckscheibe als UV-Filter auszubilden. Die Streuscheibe besitzt regelmäßig geringere Abmessungen als eine Abdeckscheibe im Direktlicht-Austrittsbereich. Die Gesamtfläche des in der erfindungsgemäßen Einbauleuchte vorzusehenden UV-Filters lässt sich durch eine als UV-Filter ausgeführte Streuscheibe also deutlich reduzieren, so dass hierdurch ein wirtschaftlicher Vorteil erreicht wird.

Alternativ oder zusätzlich kann die Streuscheibe auch als Farbfilter ausgebildet werden, so dass aus dem Direktlicht-Austrittsbereich - im Unterschied zum Diffuslicht-Austrittsbereich - farbiges Licht austritt.

Die Leuchtmittelfassung einer erfindungsgemäßen Einbauleuchte kann insbesondere gemeinsam mit einer Streuscheibenhalterung schwenkbar gelagert sein. In diesem Fall lässt sich die Leuchtmittelfassung gemeinsam mit dem Leuchtmittel und gegebenenfalls die Streuscheibe gemeinsam mit der Streuscheibenhalterung beispielsweise aus einer im Wesentlichen horizontalen Position in eine Position verschwenken, in welcher das Leuchtmittel zum Zwecke eines Auswechselns besonders gut zugänglich ist. Der maximale Schwenkwinkel bei einer derartigen Schwenkbewegung kann beispielsweise zwischen 45° und 90°, insbesondere zwischen 50° und 70° betragen. Bei einem Schwenkwinkel von ungefähr 60° lässt sich das Leuchtmittel besonders bequem auswechseln.

Die Leuchtmittelfassung und insbesondere auch die Streuscheibenhalterung können mittels eines Federelements in ihre Betriebsposition vorgespannt werden. In der Betriebsposition erstrecken sich Leuchtmittel und Streuscheibe in der Regel horizontal. Bei einem Auswechseln des Leuchtmittels oder auch der Streuscheibe muss dann lediglich die bereits beschriebene Schwenkbewegung entgegen der vergleichsweise geringen Kraft des Federelements erfolgen, woraufhin in dieser verschwenkten Position ein Wechseln des Leuchtmittels problemlos möglich ist. Nach vollzogenem Wechsel des Leuchtmittels werden die Leuchtmittelfassung und gegebenenfalls die Streuscheibenhalterung durch das Federelement wieder automatisch in ihre korrekte Betriebsposition zurückgeschwenkt, so dass hier Fehlbedienungen praktisch ausgeschlossen sind.

Leuchtmittelfassung und Streuscheibenhalterung können in einem gemeinsamen Halteelement vorgesehen werden. In diesem Fall lässt sich die gemeinsame Schwenkbewegung von Leuchtmittelfassung und Streuscheibenhalterung besonders einfach dadurch bewerkstelligen, dass das genannte Halteelement schwenkbar ausgebildet wird. In diesem Fall können Leuchtmittelfassung und Streuscheibenhalterung starr im Halteelement angeordnet werden.

Eine besonders gute Zugänglichkeit des insbesondere schwenkbaren Leuchtmittels ergibt sich dann, wenn auch der Direktlichtreflektor schwenkbar im Gehäuse gehalten ist. In diesem Fall kann zuerst der Direktlichtreflektor weggeschwenkt werden, so dass Leuchtmittel und gegebenenfalls Streuscheibe für eine weitere Schwenkbewegung gut zugänglich sind.

Der Diffuslicht-Austrittsbereich wird erfindungsgemäß - wie bereits erwähnt - nicht über den Kopfreflektor, sondern ausschließlich indirekt über den Zusatzreflektor und gegebenenfalls über die Streuscheibe beaufschlagt. Eine besonders gute Beleuchtung des Diffuslicht-Austrittsbereichs ergibt sich dann, wenn der Direktlichtreflektor auf seiner Außenseite spiegelnd oder diffus reflektierend ausgebildet ist, da in diesem Fall Licht über den Zusatzreflektor und die Außenseite des Direktlichtreflektors besonders gut zum Diffuslicht-Austrittsbereich gelangen kann.

Das Gehäuse der erfindungsgemäßen Einbauleuchte kann im Bereich des Diffuslicht-Austrittsbereichs und bevorzugt auch im Bereich des Direktlicht-Austrittsbereichs durch eine transparente Abdeckscheibe, insbesondere zumindest weitgehend staubdicht abgeschlossen werden. Dabei ist es nicht nötig, diese Scheibe als UV-Filter auszuführen, wenn die Streuscheibe bereits als UV-Filter wirkt.

Die Abdeckscheibe kann auch nur im Bereich des Diffuslicht-Austrittsbereichs vorgesehen werden, so dass der Direktlicht-Austrittsbereich in Beleuchtungsrichtung offen ist. In diesem Fall ist es bevorzugt, wenn die Abdeckscheibe die im Diffuslicht-Austrittsbereich gewünschten lichtstreuenden Eigenschaften aufweist und dementsprechend aus einem geeigneten Material gefertigt ist, welches nicht vollkommen transparent ist. Weitere bevorzugte Ausführungsformen der Erfindung sind in den Unteransprüchen angegeben.

Die Erfindung wird nachfolgend anhand eines Ausführungsbeispiels unter Bezugnahme auf die Zeichnungen erläutert; in diesen zeigen:
- Fig. 1: einen Diagonalschnitt durch eine perspektivische Ansicht einer erfindungsgemäßen Einbauleuchte, bei dem sich alle Elemente der Einbauleuchte in ihrer jeweiligen Betriebspo- sition befinden,
- Fig. 2: einen Diagonalschnitt durch eine perspektivische Ansicht einer Einbauleuchte gemäß Fig. 1, bei der sich Direktlicht- reflektor, Leuchtmittel und Streuscheibe in einer gegenüber Fig. 1 verschwenkten Position befinden, in der ein Leucht- mittelwechsel möglich ist, wobei Direktlichtreflektor und Diffuslicht-Austrittsbereich in dieser Darstellung im Unter- schied zu Fig. 1 nicht geschnitten dargestellt sind,
- Fig. 3: die in einer Leuchte gemäß den Fig. 1 und 2 zum Einsatz gelangende Einheit aus Kopfreflektor, Leuchtmittel und Streuscheibe in ihrer jeweiligen Betriebsposition (geschnit- tene Seitenansicht),
- Fig. 4: eine Fig. 3 entsprechende Darstellung, bei der sich Leucht- mittel und Streuscheibe in einer verschwenkten Position be- finden, in welcher ein Wechseln des Leuchtmittels möglich ist,
- Fig. 5: eine Explosionszeichnung der in den Fig. 3 und 4 darge- stellten Einheit aus einer ersten Perspektive, und
- Fig. 6: eine Explosionszeichnung der in den Fig. 3 und 4 darge- stellten Einheit aus einer zweiten Perspektive.

Die erfindungsgemäße Einbauleuchte gemäß den Fig. 1 bis 6 besitzt ein einseitig offenes Gehäuse 2, welches im Bereich seiner offenen, in Beleuchtungsrichtung gelegenen Seite mit einer quadratischen Abdeckscheibe 4 zumindest weitgehend staubdicht verschlossen ist. Die Abdeckscheibe 4 ist dabei in einem schwenkbar am Gehäuse angebrachten Rahmen 6 befestigt.

Ein im Wesentlichen domförmiger Direktlichtreflektor 8 mit einer rückwärtigen Öffnung 10 ist dabei mit der Abdeckscheibe 4 auf geeignete Weise verbunden. Derjenige Bereich der Abdeckscheibe 4, welcher den Direktlichtreflektor 8 in Beleuchtungsrichtung verschließt, bildet einen kreisförmigen Direktlicht-Austrittsbereich 12, welcher von einem Diffuslicht-Austrittsbereich 14 umgeben wird. Der Diffuslicht-Austrittsbereich 14 ist dabei innenseitig durch eine dem Direktlichtreflektor 8 entsprechende Kreislinie und außenseitig durch eine dem Rahmen 6 entsprechende quadratische Linie begrenzt. Insbesondere kann sich im Diffuslicht-Austrittsbereich 14 parallel zur Abdeckscheibe 4 eine Diffusorscheibe 16 erstrecken, welche dafür sorgt, dass das auf den Diffuslicht-Austrittsbereich 14 auftreffende Licht tatsächlich als Streulicht aus der Einbauleuchte austritt. In diesem Fall kann ein in Beleuchtungsrichtung gelegener, nach außen weisender Kragen des Direktlichtreflektors 8 zwischen der Abdeckscheibe 4 und der Diffusorscheibe 16 eingeklemmt sein, so dass auf diese Weise der Direktlichtreflektor 8 im Bereich der Abdeckscheibe 4 fixiert wird.

Alternativ könnte auch eine nur den Diffuslicht-Austrittsbereich 14 abschließende Abdeckscheibe eingesetzt werden, die im Bereich des Direktlicht-Austrittsbereichs 12 ein kreisförmiges Loch aufweist.

Die Außenseite des Direktlichtreflektors 8 sowie die Innenseiten des Gehäuses 2 sind reflektierend oder diffus reflektierend ausgebildet.

Auf derjenigen Seite der rückwärtigen Öffnung 10 des Direktlichtreflektors 8, welche dem Direktlicht-Austrittsbereich 12 abgewandt ist, befindet sich ein erfindungsgemäßer Kopfreflektor 18, welcher eine Parabolform besitzt. Teils innerhalb des Kopfreflektors 18, teils zwischen diesem Kopfreflektor 18 und der rückwärtigen Öffnung 10 befindet sich der erfindungsgemäße Leuchtmittelbereich 20, in welchem ein als Halogenhochdrucklampe ausgebildetes Leuchtmittel 22 in seiner Betriebsposition (Fig. 1 und Fig. 3) zu liegen kommt.

Zwischen der rückwärtigen Öffnung 10 des Direktlichtreflektors 8 und dem Leuchtmittel 22 befindet sich eine im Wesentlichen kreisförmige Streuscheibe 24, deren Durchmesser in etwa dem Durchmesser des Kopfreflektors 8 entspricht und die dementsprechend dafür Sorge tragen kann, dass das vom Leuchtmittel 22 direkt oder indirekt über den Kopfreflektor 18 in den Innenraum des Direktlichtreflektors 8 abgestrahlte Licht durch die Streuscheibe 24 hindurch treten muss, so dass sich eine über die gesamte Fläche der Streuscheibe 24 konstante und gegenüber dem Leuchtmittel 22 reduzierte Leuchtdichte einstellt, wodurch sich letztlich eine besonders gleichmäßige Ausleuchtung des Innenbereichs des Direktlichtreflektors 8 ergibt.

Das Leuchtmittel 22 ist in einer Leuchtmittelfassung 26 gehalten, welche ihrerseits in einem Halteelement 28 aufgenommen ist. Das Halteelement 28 bildet gemeinsam mit einer Halteplatte 30 und zwei Schrauben 32 eine Halterung für die Streuscheibe 24.

An die Rückseite des Kopfreflektors 18 ist ein U-förmiger Haltesteg 34 angeformt, über welchen der Kopfreflektor 18 mit dem Boden des Gehäuses 2 fest verbunden werden kann. Der U-förmige Haltesteg 34 besitzt dabei zwei sich konisch nach außen verjüngende, ebenfalls U-förmige Aussparungen 36, in welche zwei konische Haltezapfen 38 einhängbar sind, welche seitlich an das Halteelement 28 angeformt sind.

Bei in die Aussparungen 36 eingehängten Haltezapfen 38 sorgt ein zwischengeschaltetes Federelement 40 dafür, dass das gegenüber dem Kopfreflektor 18 verschwenkbare Halteelement 28 in seiner horizontalen Betriebsposition gemäß den Fig. 1 und 3 gehalten wird. Entgegen der Kraft der Feder 40 kann das Halteelement 28 beispielsweise durch ein Ergreifen der Streuscheibe 24 nach einem Öffnen des Rahmens 6 in eine Position verschwenkt werden, wie sie in den Fig. 2 und 4 dargestellt ist. In dieser Position ist das Leuchtmittel 22 zum Zwecke eines Auswechselns gut zugänglich.

Das lichttechnische Zusammenwirken zwischen Kopfreflektor 18, Leuchtmittel 20, Streuscheibe 24, Gehäuseinnenseite 2 und der Innenseite sowie der Außenseite des Direktlichtreflektors 8 wurde vorstehend bereits ausführlich erläutert. Der Kopfreflektor 18 sorgt dabei letztlich gemeinsam mit der Streuscheibe 24 für eine intensive Beleuchtung über den Direktlicht-Austrittsbereich 12. Da die Streuscheibe 24 vom Kopfreflektor 18 und auch von der rückwärtigen Öffnung 10 des Direktlichtreflektors 8 beabstandet angeordnet ist, gelangt ein zwar vergleichsweise geringer, jedoch ausreichend großer Lichtmengenanteil über die durch die genannten Abstände erzeugten Zwischenräume und auch über die lichtleitenden Eigenschaften der Streuscheibe 24 nicht in den Innenraum des Direktlichtreflektors 8, sondern über die reflektierenden oder remittierenden Innenseiten des Gehäuses 2 sowie über die ebenfalls reflektierende oder remittierende Außenseite des Direktlichtreflektors 8 zum Diffuslicht-Austrittbereich 14, aus dem dieser Lichtanteil dann als Streulicht aus der Abdeckscheibe 4 austritt.

### Bezugszeichenliste

- 2: Gehäuse
- 4: Abdeckscheibe
- 6: Rahmen
- 8: Direktlichtreflektor
- 10: rückwärtige Öffnung
- 12: Direktlicht-Austrittsbereich
- 14: Diffuslicht-Austrittsbereich
- 16: Diffusorscheibe
- 18: Kopfreflektor
- 20: Leuchtmittelbereich
- 22: Leuchtmittel
- 24: Streuscheibe
- 26: Leuchtmittelfassung
- 28: Halteelement
- 30: Halteplatte
- 32: Schrauben
- 34: Haltesteg
- 36: Aussparungen
- 38: Haltezapfen
- 40: Federelement

## Patentansprüche

1. Einbauleuchte mit einem Gehäuse (2) und einer Halterung zur Befestigung in einer Einbaufläche, insbesondere einer Raumdecke, einer Leuchtmittelfassung (26) zur Halterung eines Leuchtmittels (22) in einem Leuchtmittelbereich (20) und einem Direktlichtreflektor (8) mit einer in Beleuchtungsrichtung gelegenen, einen Direktlicht-Austrittsbereich (12) definierenden Direktlichtreflektoröffnung, die zumindest bereichsweise von einem Diffuslicht-Austrittsbereich (14) umgeben ist, wobei der Direktlichtreflektor (8) eine rückwärtige Öffnung (10) aufweist, wobei auf der dem Direktlicht-Austrittsbereich (12) abgewandten Seite des Leuchtmittelbereichs (20) ein vom Direktlichtreflektor (8) separater Kopfreflektor (18) vorgesehen ist, welcher derart ausgeformt ist, dass er zumindest einen Großteil des aus dem Leuchtmittelbereich (20) abgegebenen und auf ihn auftreffenden Lichts in den Innenraum des Direktlichtreflektors (8) lenkt, **dadurch gekennzeichnet ,**
**dass** auf der dem Kopfreflektor (18) abgewandten Seite des Leuchtmittelbereichs (20) eine Streuscheibe (24) angeordnet ist, welche sowohl vom Kopfreflektor (18) als auch von der rückwärtigen Öffnung (10) des Direktlichtreflektors (8) beabstandet angeordnet ist, wobei diese Abstände zwischen 0,5 cm und 3 cm betragen.

2. Einbauleuchte nach Anspruch 1,
**dadurch gekennzeichnet ,**
**dass** der Kopfreflektor (18) eine konkave, sich zum Leuchtmittelbereich (20) öffnende Form besitzt.

3. Einbauleuchte nach Anspruch 2,
**dadurch gekennzeichnet ,**
**dass** der Kopfreflektor (18) als Parabolreflektor ausgebildet ist.

4. Einbauleuchte nach einem der vorhergehenden Ansprüche, **dadurch gekennzeichnet ,**
**dass** der Leuchtmittelbereich (20) auf der dem Direktlicht-Austrittsbereich (12) abgewandten Seite der rückwärtigen Öffnung (10) des Direktlichtreflektors (8) angeordnet ist, so dass der Leuchtmittelbereich (20) zwischen der rückwärtigen Öffnung (10) des Direktlichtreflektors (8) und dem Kopfreflektor (18) liegt.

5. Einbauleuchte nach einem der vorhergehenden Ansprüche, **dadurch gekennzeichnet ,**
**dass** die Erstreckung des Kopfreflektors (18) in einer parallel zur Ebene des Direktlicht-Austrittsbereichs (12) verlaufenden Richtung kleiner als der Durchmesser der rückwärtigen Öffnung (10) des Direktlichtreflektors (8) ist.

6. Einbauleuchte nach einem der vorhergehenden Ansprüche, **dadurch gekennzeichnet ,**
**dass** die Erstreckung des Kopfreflektors (18) in einer parallel zur Ebene des Direktlicht-Austrittsbereichs (12) verlaufenden Richtung größer ist als die Längserstreckung des Leuchtmittelbereichs (20) oder des Leuchtmittels (22) in einer ebenfalls parallel zur Ebene des Direktlicht-Austrittsbereichs (12) verlaufenden Richtung.

7. Einbauleuchte nach einem der vorhergehenden Ansprüche, **dadurch gekennzeichnet ,**
**dass** der Leuchtmittelbereich (20) zumindest im Wesentlichen innerhalb des Kopfreflektors (18) angeordnet ist.

8. Einbauleuchte nach einem der vorhergehenden Ansprüche, **dadurch gekennzeichnet ,**
**dass** die Leuchtmittelfassung (26) zur Halterung einer Halogenlampe, einer Halogenhochdrucklampe (22) oder einer anderen punktförmigen Lichtquelle ausgelegt ist.

9. Einbauleuchte nach einem der vorhergehenden Ansprüche, **dadurch gekennzeichnet ,**
**dass** sich die Streuscheibe (24) parallel zur Ebene des Direktlicht-Austrittsbereichs (12) erstreckt.

10. Einbauleuchte nach einem der vorhergehenden Ansprüche, **dadurch gekennzeichnet ,**
**dass** die Streuscheibe (24) zwischen Leuchtmittelbereich (20) und rückwärtiger Öffnung (10) des Direktlichtreflektors (8) angeordnet ist.

11. Einbauleuchte nach einem der Ansprüche 9 oder 10,
**dadurch gekennzeichnet ,**
**dass** die Erstreckung der Streuscheibe (24) in einer parallel zur Ebene des Direktlicht-Austrittsbereichs (12) verlaufenden Richtung ungefähr genauso groß ist, wie die entsprechende Erstreckung des Kopfreflektors (18).

12. Einbauleuchte nach einem der vorhergehenden Ansprüche, **dadurch gekennzeichnet ,**
**dass** die Streuscheibe (24) als UV- und/oder Farbfilter ausgebildet ist.

13. Einbauleuchte nach einem der vorhergehenden Ansprüche,
**dadurch gekennzeichnet ,**
**dass** die Leuchtmittelfassung (26) insbesondere gemeinsam mit einer Streuscheibenhalterung (28, 30, 32) schwenkbar gelagert ist.

14. Einbauleuchte nach Anspruch 13,
**dadurch gekennzeichnet ,**
**dass** der maximale Schwenkwinkel zwischen 45° und 90°, insbesondere zwischen 50° und 70° beträgt.

15. Einbauleuchte nach einem der Ansprüche 13 oder 14,
**dadurch gekennzeichnet ,**
**dass** die Leuchtmittelfassung (26) und insbesondere auch die Streuscheibenhalterung (28, 30, 32) mittels eines Federelements (40) in ihre Betriebsposition vorgespannt sind.

16. Einbauleuchte nach einem der Ansprüche 13 bis 15,
**dadurch gekennzeichnet ,**
**dass** die Leuchtmittelfassung (26) und die Streuscheibenhalterung (28, 30, 32) in einem gemeinsamen Halteelement (28) vorgesehen sind.

17. Einbauleuchte nach einem der vorhergehenden Ansprüche,
**dadurch gekennzeichnet ,**
**dass** der Direktlichtreflektor (8) schwenkbar im Gehäuse (2) gehalten ist.

18. Einbauleuchte nach einem der vorhergehenden Ansprüche,
**dadurch gekennzeichnet ,**
**dass** der Direktlicht-Austrittsbereich (12) sowie der Diffuslicht-Austrittsbereich (14) von einem gemeinsamen Leuchtmittel (22) beaufschlagbar sind.

19. Einbauleuchte nach einem der vorhergehenden Ansprüche,
**dadurch gekennzeichnet ,**
**dass** in einem den Direktlichtreflektor (8) und/oder den Kopfreflektor (18) umgebenden Gehäusebereich ein separater Zusatzreflektor vorgesehen ist, welcher insbesondere durch Innenflächen des Gehäuses (2) gebildet ist.

20. Einbauleuchte nach Anspruch 19,
**dadurch gekennzeichnet ,**
**dass** der Diffuslicht-Austrittsbereich (14) vom Leuchtmittel (22) ausschließlich indirekt über den Zusatzreflektor (2) und/oder über die Streuscheibe (24) beaufschlagbar ist.

21. Einbauleuchte nach einem der vorhergehenden Ansprüche,
**dadurch gekennzeichnet ,**
**dass** der Direktlichtreflektor (8) auf seiner Außenseite spiegelnd oder diffus reflektierend ausgebildet ist.

22. Einbauleuchte nach einem der vorhergehenden Ansprüche,
**dadurch gekennzeichnet ,**
**dass** das Gehäuse (2) im Bereich des Diffuslicht-Austrittsbereichs (14) und bevorzugt auch im Bereich des Direktlicht-Austrittsbereichs (12) durch eine transparente Scheibe (4) insbesondere zumindest weitgehend staubdicht abgeschlossen ist.

## Claims

1. A built-in lamp comprising a housing (2) and a holder for fastening in a build-in surface, in particular a room ceiling, a light source socket (26) for holding a light source (22) in a light source region (20) and a direct light reflector (8) having a direct light reflector opening which is disposed in the direction of illumination, which defines a direct light exit region (12) and which is surrounded at least regionally by a diffuse light exit region (14), with the direct light reflector (8) having a rear opening (10),
**characterized in that**
a head reflector (18) is provided on the side of the light source region (20) remote from the direct light exit region (12), is separate from the direct light reflector (8) and is shaped such that it directs at least a large portion of the light emitted from the light source region (20) and incident onto it into the inner space of the direct light reflector (8).,
**characterized in that**
a diffuser plate (24) is arranged on the side of the light source region (20) remote from the head reflector (18) and is arranged spaced apart both from the head reflector (18) and from the rear opening (10) of the direct light reflector (8), with these spacings amounting to between 0.5 cm and 3 cm

2. A built-in lamp in accordance with claim 1, **characterized in that** the head reflector (18) has a concave shape opening toward the light source region (20).

3. A built-in lamp in accordance with claim 2, **characterized in that** the head reflector (18) is made as a parabolic reflector.

4. A built-in lamp in accordance with any one of the preceding claims, **characterized in that** the light source region (20) is arranged on the side of the rear opening (10) of the direct light reflector (8) remote from the direct light exit region (12) so that the light source region (20) is disposed between the rear opening (10) of the direct light reflector (8) and the head reflector (18).

5. A built-in lamp in accordance with any one of the preceding claims, **characterized in that** the extent of the head reflector (18) is smaller in a direction extending parallel to the plane of the direct light exit region (12) than the diameter of the rear opening (10) of the direct light reflector (8).

6. A built-in lamp in accordance with any one of the preceding claims, **characterized in that** the extent of the head reflector (18) is larger in a direction extending parallel to the plane of the direct light exit region (12) than the longitudinal extent of the light source region (20) or of the light source (22) in a direction likewise extending parallel to the plane of the direct light exit region (12).

7. A built-in lamp in accordance with any one of the preceding claims, **characterized in that** the light source region (20) is arranged at least substantially inside the head reflector (18).

8. A built-in lamp in accordance with any one of the preceding claims, **characterized in that** the light source socket (26) is configured for the holding of a halogen lamp, of a high pressure halogen lamps (22) or of another spot-like source of light.

9. A built-in lamp in accordance with any one of the preceding claims, **characterized in that** the diffuser plate (24) extends parallel to the plane of the direct light exit region (12).

10. A built-in lamp in accordance with any one of the preceding claims, **characterized in that** the diffuser plate (24) is arranged between the light source region (20) and the rear opening (10) of the direct light reflector (8).

11. A built-in lamp in accordance with one of the claims 9 or 10, **characterized in that** the extent of the diffuser plate (24) is approximately equally as large in a direction extending parallel to the plane of the direct light exit region (12) as the corresponding extent of the head reflector (18).

12. A built-in lamp in accordance with any one of the preceding claims, **characterized in that** the diffuser plate (24) is made as a UV filter and/or a color filter.

13. A built-in lamp in accordance with any one of the preceding claims, **characterized in that** the light source socket (26) is pivotably supported, in particular together with a diffuser plate holder (28, 30, 32).

14. A built-in lamp in accordance with claim 13, **characterized in that** the maximum pivot angle amounts to between 45° and 90°, in particular to between 50° and 70°.

15. A built-in lamp in accordance with one of the claims 13 or 14, **characterized in that** the light source socket (26) and in particular also the diffuser plate holder (28, 30, 32) are biased into their operating positions by means of a spring element (40).

16. A built-in lamp in accordance with any one of the claims 13 to 15, **characterized in that** the light source socket (26) and the diffuser plate holder (28, 30, 32) are provided in a common holding element (28).

17. A built-in lamp in accordance with any one of the preceding claims, **characterized in that** the direct light reflector (8) is held pivotably in the housing (2).

18. A built-in lamp in accordance with any one of the preceding claims, **characterized in that** the direct light exit region (12) and the diffuse light exit region (14) can be acted on by a common light source (22).

19. A built-in lamp in accordance with any one of the preceding claims, **characterized in that** a separate additional reflector, which is in particular formed by inner surfaces of the housing (2), is provided in a housing region surrounding the direct light reflector (8) and/or the head reflector (18).

20. A built-in lamp in accordance with claim 19, **characterized in that** the diffuse light exit region (14) can only be acted on by the light source (22) indirectly via the additional reflector (2) and/or via the diffuser plate (24).

21. A built-in lamp in accordance with any one of the preceding claims, **characterized in that** the direct light reflector (8) is made specularly reflecting or diffusely reflecting on its outer side.

22. A built-in lamp in accordance with any one of the preceding claims, **characterized in that** the housing (2) is in particular at least largely closed in a dust tight manner by a transparent plate (4) in the region of the diffuse light exit region (14) and preferably also in the region of the direct light exit region (12).

## Revendications

1. Lampe à encastrer comprenant un boîtier (2) et une monture pour la fixation dans une surface d'encastrement, en particulier dans le plafond d'une pièce d'une douille (26) pour organe d'éclairage destinée à maintenir un organe d'éclairage (22) dans une région pour organe d'éclairage (20), et comprenant un réflecteur de lumière directe (8) avec une ouverture de réflecteur de lumière directe disposée dans une direction d'éclairage et définissant une zone de sortie de lumière directe (12), qui est entourée au moins localement par une zone de sortie de lumière diffuse (14), le réflecteur de lumière directe (8) comportant une ouverture postérieure (10) et, sur le côté, détourné de la zone de sortie de lumière directe (12), de la région pour organe d'éclairage (20) il est prévu un réflecteur de tête (18) séparé du réflecteur de lumière directe et formé de telle manière qu'il dévie au moins une majeure partie de la lumière envoyée hors de la région pour organe d'éclairage (20) et incidente sur lui-même, vers le volume intérieur du réflecteur de lumière directe (8),
**caractérisée en ce que**
sur le côté, détourné du réflecteur de tête (18), de la région pour organe d'éclairage (20), est agencée une plaque de diffusion (24), qui est agencée à distance aussi bien du réflecteur de tête (18) que de l'ouverture postérieure (10) du réflecteur de lumière directe (8), ces distances étant comprises entre 0,5 cm et 3 cm.

2. Lampe à encastrer selon la revendication 1,
**caractérisée en ce que** le réflecteur de tête (18) possède une forme concave s'ouvrant vers la région pour organe d'éclairage (20).

3. Lampe à encastrer selon la revendication 2,
**caractérisée en ce que** le réflecteur de tête (18) est réalisé sous forme de réflecteur parabolique.

4. Lampe à encastrer selon l'une des revendications précédentes, **caractérisée en ce que** la région pour organe d'éclairage (20) est agencée sur le côté, détourné de la zone de sortie de lumière directe (12), de l'ouverture postérieure (10) du réflecteur de lumière directe (8), de telle façon que la région pour organe d'éclairage (20) est située entre l'ouverture postérieure (10) du réflecteur de lumière directe (8) et le réflecteur de tête (18).

5. Lampe à encastrer selon l'une des revendications précédentes, **caractérisée en ce que** l'extension du réflecteur de tête (18), dans une direction qui s'étend parallèlement au plan de la zone de sortie de lumière directe (12), est inférieure au diamètre de l'ouverture postérieure (10) du réflecteur de lumière directe (8).

6. Lampe à encastrer selon l'une des revendications précédentes, **caractérisée en ce que** l'extension du réflecteur de tête (18), dans une direction qui s'étend parallèlement au plan de la zone de sortie de lumière directe (12), est supérieure à l'extension longitudinale de la région pour organe d'éclairage (20) ou de l'organe d'éclairage (22) dans une direction qui s'étend également parallèlement au plan de la zone de sortie de lumière directe (12).

7. Lampe à encastrer selon l'une des revendications précédentes, **caractérisée en ce que** la région pour organe d'éclairage (20) est agencée au moins sensiblement à l'intérieur du réflecteur de tête (18).

8. Lampe à encastrer selon l'une des revendications précédentes, **caractérisée en ce que** la douille pour organe d'éclairage (26) est conçue pour maintenir une lampe halogène, une lampe halogène à haute pression (22), ou une autre source lumineuse ponctuelle.

9. Lampe à encastrer selon l'une des revendications précédentes, **caractérisée en ce que** la plaque de diffusion (24) s'étend parallèlement au plan de la zone de sortie de lumière directe (12).

10. Lampe à encastrer selon l'une des revendications précédentes, **caractérisée en ce que** la plaque de diffusion (24) est agencée entre la région pour organe d'éclairage (20) et l'ouverture postérieure (10) du réflecteur de lumière directe (8).

11. Lampe à encastrer selon l'une des revendications 9 ou 10, **caractérisée en ce que** l'extension de la plaque de diffusion (24), dans une direction qui s'étend parallèlement au plan de la zone de sortie de lumière directe (12), est approximativement aussi élevée que l'extension correspondante du réflecteur de tête (18).

12. Lampe à encastrer selon l'une des revendications précédentes, **caractérisée en ce que** la plaque de diffusion (24) est réalisée sous forme de filtre UV et/ou de filtre coloré.

13. Lampe à encastrer selon l'une des revendications précédentes, **caractérisée en ce que** la douille pour organe d'éclairage (26) est montée en pivotement, en particulier conjointement avec une monture de plaque de diffusion (28, 30, 32).

14. Lampe à encastrer selon la revendication 13,
**caractérisée en ce que** l'angle de pivotement maximum est compris entre 45° et 90°, en particulier entre 50° et 70°.

15. Lampe à encastrer selon l'une des revendications 13 ou 14, **caractérisée en ce que** la douille pour organe d'éclairage (26), et en particulier également la monture (28, 30, 32) pour la plaque de diffusion, sont précontraintes dans leur position de service au moyen d'un élément à ressort (40).

16. Lampe à encastrer selon l'une des revendications 13 à 15, **caractérisée en ce que** la douille pour organe d'éclairage (26) et la monture (28, 30, 32) pour la plaque de diffusion sont prévues dans un élément de maintien commun (28).

17. Lampe à encastrer selon l'une des revendications précédentes, **caractérisée en ce que** le réflecteur de lumière directe (8) est maintenu pivotant dans le boîtier (2).

18. Lampe à encastrer selon l'une des revendications précédentes, **caractérisée en ce que** la zone de sortie de lumière directe (12) ainsi que la zone de sortie (14) de lumière diffuse peuvent être illuminées par un organe d'éclairage commun (22).

19. Lampe à encastrer selon l'une des revendications précédentes, **caractérisée en ce que**, dans une région du boîtier qui entoure le réflecteur de lumière directe (8) et/ou le réflecteur de tête (18), il est prévu un réflecteur additionnel séparé qui est formé en particulier par des surfaces intérieures du boîtier (2).

20. Lampe à encastrer selon la revendication 19,
**caractérisée en ce que** la zone de sortie de lumière diffuse (14) peut être illuminée par l'organe d'éclairage (22) exclusivement indirectement via le réflecteur additionnel (2) et/ou via la plaque de diffusion (24).

21. Lampe à encastrer selon l'une des revendications précédentes, **caractérisée en ce que** le réflecteur de lumière directe (8) est réalisé sur sa face extérieure à la manière d'un miroir ou de manière à assurer une réflexion diffuse.

22. Lampe à encastrer selon l'une des revendications précédentes, **caractérisée en ce que** le boîtier (2) est refermé, dans la région de la zone de sortie de lumière diffuse (14) et de préférence également dans la région de la zone de sortie de lumière directe (12), par une plaque transparente (4) et en particulier au moins largement de façon étanche aux poussières.
